# DEMANDE DE BREVET EUROPEEN

(11) **EP 1 563 769 A1**
(43) Date de publication de la demande: **17.08.2005**
(21) Numéro de dépôt: 05290326.7
(22) Date de dépôt: 14.02.2005
(51) Int. Cl.: A47G 9/02

(54) **Article de literie formant housse**

(30) Priorité: 12.02.2004 FR 0401405
(71) Demandeur: Lestra, 37403 Amboise (FR)
(72) Inventeur: Andres, Eric, 37403 Amboise (FR)
(74) Mandataire: Sabatier, Marc

(57) **Abrégé**

Article de literie formant housse sensiblement rectangulaire ou carrée, comportant une face supérieure (1) et une face inférieure (1'), caractérisé en ce que ladite face supérieure et ladite face inférieure ne sont réunies entre elles que sur deux côtés opposés (2,3), tandis qu'une ouverture est ménagée entre elles sur les deux autres côtés, et que chacun des panneaux rectangulaires ou carrés du dit article se prolonge au-delà de la surface recouvrant celle de l'autre panneau par une portion formant bavette (4,5) sensiblement rectangulaire, sur chacun des dits côtés sur lesquels est ménagée une ouverture.

Application aux housses de couette, oreiller ou coussin.

## Description

La présente invention concerne le domaine de la literie. Elle concerne plus particulièrement des articles de literie tels que les housses de couette et les taies d'oreiller ou les enveloppes de coussins, entre autres.

On connaît des housses de couettes, des taies d'oreiller, ainsi que des enveloppes de coussins déhoussables, dans lesquelles respectivement la couette, l'oreiller ou le coussin est introduit par un côté et retenu par la fermeture des trois autres côtés. Le plus souvent, ces housses, taies et enveloppes comportent en outre un rabat rentrant destiné à retenir l'élément introduit. De telles configurations nécessitent des coutures et des ourlets sur au moins trois des côtés des articles de literie concernés. De plus, l'utilisateur éprouve des difficultés à y introduire l'élément à protéger et à en répartir uniformément le volume.

On connaît également une housse de couette agencée pour comporter des pans latéraux aptes à être assemblés aux angles avec un pan assurant le tombé au pied du lit. Cette housse, dont les pans contiennent une partie de la couette, ne permet pas d'utiliser les couettes existantes et ne permet d'assurer cet assemblage des angles qu'avec une couette spécialement façonnée à cette fin.

On a maintenant trouvé que l'on peut procurer des housses améliorées, dont la fabrication est simplifiée et rendue plus économique, et dont l'utilisation est plus aisée que celle des housses traditionnelles, tout en procurant également d'autres avantages qui ressortiront de la description qui suit.

Dans un souci de simplification de l'exposé, les housses, taies et enveloppes susdites seront dénommées "housses" dans la suite. Il doit cependant bien être entendu que ce terme recouvre aussi bien les housses de couette au sens propre, que les taies d'oreiller, les enveloppes de coussins déhoussables et plus généralement toutes enveloppes d'articles de literie.

L'invention a ainsi pour premier objet un article de literie formant housse sensiblement rectangulaire ou carrée, comportant une face supérieure et une face inférieure, caractérisé en ce que ladite face supérieure et ladite face inférieure ne sont réunies entre elles que sur deux côtés opposés, tandis qu'une ouverture est ménagée entre elles sur les deux autres côtés, et que chacun des panneaux rectangulaires ou carrés du dit article se prolonge au-delà de la surface recouvrant celle de l'autre panneau par une portion formant bavette sensiblement rectangulaire, sur chacun des dits côtés sur lesquels est ménagée un ouverture.

Les caractéristiques, les éléments clés et les avantages de la housse selon l'invention ressortiront mieux de la description détaillée qui suit.

Pour faciliter sa compréhension, mais sans en limiter en quoi que ce soit la portée, l'invention est maintenant décrite ci-après plus en détail en référence aux dessins annexés, dans lesquels:
Fig. 1 est vue de dessus en élévation représentant une housse selon l'invention, telle que posée sur un lit avec les prolongements de tissus haut et bas rabattus;
Fig. 2 est une vue schématique en coupe selon la ligne A-A de la housse selon la figure 1;
Fig. 3 est une vue de dessus en élévation d'une housse selon l'invention, avec les rabats dépliés;
Fig. 4 est une vue schématique en coupe selon la ligne B-B de la housse selon la figure 3.

Dans les figures 2 et 4, les tissus sont représentés écartés l'un de l'autre et non-solidarisés, et ce afin de faciliter la compréhension de l'invention. Par ailleurs, on utilise autant que possible les mêmes numéros de référence pour des pièces identiques ou pratiquement similaires au moins du point de vue fonctionnel.

L'article de literie selon l'invention, dénommé ici housse, comporte dans la forme de réalisation représentée sur les figures 1 et 2, deux voiles de tissu 1,1' cousus entre eux selon les lignes 2 et 3, ou un voile de tissu 1 replié selon la ligne médiane 2' et cousu selon la ligne 3.

Comme on peut le voir sur la figure 2, les deux voiles ou pans de tissu 1 et 1' peuvent ainsi être de dimension identique, mais simplement cousus entre eux de manière décalée selon les lignes 2,3, qui laissent déborder des rabats non cousus 4 et 5. Les largeurs des rabats respectivement 4 et 5 peuvent être identiques ou différentes.

Dans la forme de réalisation destinée à une housse de couette, le rabat 4 convient pour former le rabat du côté du pied du lit, qui peut être rabattu par simple tombé au pied du lit ou par insertion sous le matelas, tandis que le rabat 5 forme le rabat situé du côté de la tête. On notera que ces rabats peuvent être parfaitement interchangeables, par simple retournement de la housse sens dessus dessous.

Si on le souhaite, il est alors possible de disposer avec une seule housse selon l'invention de deux tissus et/ou de deux décors différents avec une même housse, par simple assemblage entre eux de deux tissus 1,1' différents ou présentant des décors différents.

En variante, on peut également réaliser selon l'invention des housses dont l'un ou les deux des rabats susdits présentent eux-mêmes un tissu et/ou un décor différents de ceux des panneaux principaux 1 et/ou 1'. Cela peut être obtenu par couture ou soudure par d'autres moyens d'un rabat 4 et/ou 5 le long de la ligne 6 et/ou 7 des tissus respectivement 1 et 1'.

Cette variante peut être combinée avec le choix optionnel susdit de deux tissus 1,1' différents et/ou présentant des décors différents.

Selon une autre variante de réalisation, chacun des deux rabats 4,5 ou de préférence seulement le rabat 4 peut par ailleurs être de longueur réduite, par découpe ou repliage d'une portion 8 appropriée (représentée à titre d'option sur la figure 3), de façon à libérer vers chacune de ses extrémités une portion latérale de la housse qui peut ainsi être rabattue sur le côté du matelas indépendamment du rabat concerné.

Dans une autre forme de réalisation, qui peut également être combinée avec l'une quelconque des formes de réalisation susdites, au moins l'une des extrémités 9,10 des tissus respectivement 1 et 1' peut être rabattue pour former des replis 11,12 (représentés uniquement sur la figure 3) sur une certaine longueur, en pratique sur environ 10 cm, à l'intérieur de la housse, avant couture des tissus 1,1' selon les lignes 2 et/ou 3. Par cette variante, on assure si on le souhaite une stabilisation complémentaire de la couette, de la taie ou du coussin, dont on peut ainsi placer les extrémités concernées (soit les extrémités respectivement haute et basse pour une couette) à l'intérieur de la cavité formées par au moins l'un de ces deux replis 11,12.

Dans une forme de réalisation préférée, le rabat visible à l'usage, tel que le rabat 5 de la tête de lit pour une housse de couette, peut être fixé au voile de tissu opposé de la housse par des moyens de fermeture temporaire 13,13' appropriés, placés de préférence au voisinage des extrémités du dit rabat et en un endroit correspondant approprié du voile de tissu 1 ou 1', tels que par exemple des boutons-pression, des bandes de matières agrippantes dénommées Velcro, des liens à nouer, ou tout autre élément approprié. De tels moyens de fermeture temporaire, aptes à être ouverts lorsqu'on souhaite extraire la couette, ont pour effet de stabiliser l'effet de drap de lit que présente le rabat concerné.

Dans cette forme de réalisation, l'article selon l'invention confère au lit l'aspect d'un lit muni d'un drap et rappelle le positionnement des draps repliés qui recouvrent en partie les couvertures des lits équipés d'une literie traditionnelle.

Pour donner à cette variante son meilleur effet, il est recommandé que ledit rabat recouvre la partie haute de la housse sur environ 50 cm, à l'instar des draps de lit.

Le rabat opposé 4, qui prolonge le voile de tissu 1 et est situé au pied du lit pour une housse de couette, ferme indirectement la housse de couette aussi bien quand on le laisse pendre à l'extérieur du lit que lorsqu'il est replié sous la matelas, et dans ce dernier cas empêche la housse de bouger.

En option, si l'on souhaite maîtriser les éventuels déplacements du garnissage de la housse - c'est-à-dire de la couette pour une housse de couette - en position d'utilisation, on peut munir respectivement la housse et le garnissage ou couette de moyens d'attache complémentaires 14,14' (dont seul l'élément 14 est montré sur la figure 3), tels que boutons-pression, bandes agrippantes telles que celles commercialisées sous la dénomination Velcro, liens à nouer ou moyens similaires, dont l'un des éléments est fixé sur la housse et l'autre sur le garnissage ou couette. De tels moyens de fixation optionnels sont fixés de préférence du côté de la tête de la housse, mais ils peuvent également être fixés au voisinage de l'extrémité opposée ou même à proximité des bords latéraux de la housse.

En variante, des moyens de fixation supplémentaires peuvent être placés à l'intérieur de la housse, en des positions éloignées des bords, par exemple à 30, 35 ou de préférence 40 cm de ceux-ci, pour permettre, en coopération avec des moyens de fixation complémentaires prévus sur le garnissage ou couette, de stabiliser dans ladite housse la ou les couettes de dimensions différentes de celles de la housse. Cette forme de réalisation optionnelle présente l'avantage de permettre d'insérer et d'utiliser dans les meilleures conditions des housses de tailles différentes de celles des couettes ou des garnissages dont on dispose. Ainsi, on peut par exemple insérer dans une housse de 140 cm de large une couette destinée à un lit de 90 cm de large et border la housse comme cela serait fait pour un lit équipé de manière traditionnelle.

On peut alors utiliser un tel ensemble soit comme une couette classique pendant autour du lit, soit en bordant la housse à la façon d'un lit classique.

Sous un autre aspect, l'article de literie selon l'invention peut recevoir plusieurs garnissages, c'est-à-dire plusieurs couettes, oreillers ou coussins ou autres garnissages, superposés. Ainsi, on peut avantageusement introduire dans la housse selon l'invention des couettes pour saisons différentes ou des couvertures ou encore des édredons, entre autres. Ce même avantage se retrouve lorsqu'on souhaite ranger la couette et les autres garnissages pour literie évoqués plus haut, pour en faciliter la conservation hors saison tout en laissant ceux-ci dans la housse pour des raisons d'hygiène et de propreté.

L'invention a ainsi également pour objet l'utilisation du dit article de literie ou housse pour le groupage de plusieurs garnissages de tailles et/ou de natures différentes.

Sous un autre aspect, l'invention a pour objet l'utilisation d'un article de literie tel que décrit ci-dessus, pour la réalisation de couchages et/ou de dispositions d'oreillers et/ou de coussins faciles à préparer et, si on le souhaite, à fixer sur le lit.

L'homme du métier comprendra aisément que la description qui précède s'applique aussi bien aux couettes qu'aux oreillers, aux coussins et autres éléments de literie rembourrés.

Dans le cas des oreillers, l'un des rabats susdits, en pratique le rabat 4, peut être inséré sous le matelas à la tête ou sur un côté du lit, ce qui permet d'assurer un maintien de l'oreiller en place pendant le sommeil.

Il en va de même, pour des coussins ou des oreillers que l'on souhaite utiliser à la tête d'un lit, avec dans ce cas la possibilité alternative de fixer le coussin ou l'oreiller sur le dosseret de la tête de lit au moyen du rabat 4 susdit. Cette fixation peut être améliorée par des moyens de fixation appropriés, tels que par exemple des bandes agrippantes ou des liens à nouer.

A la lumière de la description qui précède, il apparaît clairement que la présente invention permet d'introduire dans ladite housse la couette (ou l'oreiller ou le coussin) en la tirant d'une extrémité ouverte de la housse vers l'autre, et en la plaçant bien à plat à l'intérieur. Il s'agit là d'une simplification considérable, car avec les housses de couette actuelles constituées d'un sac muni d'une seule ouverture, l'introduction et le positionnement de la couette à l'intérieur sont difficiles et le résultat n'est pas toujours satisfaisant. De plus, la fermeture de la housse est généralement inesthétique. Même la housse de couette évoquée plus haut et qui vise à améliorer ce dernier point ne facilite pas l'introduction de la couette et ne convient de toutes façons pas à toutes les couettes.

L'homme du métier peut apporter des modifications et améliorations aux formes de réalisation de l'invention décrites plus haut, sans pour autant sortir du cadre de celle-ci, défini par les revendications ci-après.

## Revendications

1. Article de literie formant housse sensiblement rectangulaire ou carrée, comportant une face supérieure (1) et une face inférieure (1'), **caractérisé en ce que** ladite face supérieure et ladite face inférieure ne sont réunies entre elles que sur deux côtés opposés (2,3), tandis qu'une ouverture est ménagée entre elles sur les deux autres côtés, et que chacun des panneaux rectangulaires ou carrés du dit article se prolonge au-delà de la surface recouvrant celle de l'autre panneau par une portion formant bavette (4,5) sensiblement rectangulaire, sur chacun des dits côtés sur lesquels est ménagée une ouverture.

2. Article de literie selon la revendication 1, **caractérisé en ce qu'**il est composé de deux pans de tissus (1,1') cousus sur lesdits deux côtés opposés (2,3).

3. Article de literie selon la revendication 1, **caractérisé en ce qu'**il est composé d'un panneau de tissu replié selon une médiane et dont les deux demi-panneaux sont cousus entre eux sur le côté opposé au dit repli.

4. Article de literie selon l'une quelconque des revendications 1 à 3, **caractérisé en ce qu'**il constitue une housse de couette, une taie d'oreiller ou une enveloppe de coussin ou d'autres éléments de literie rembourrés.

5. Article de literie selon l'une quelconque des revendications 1 à 4, **caractérisé en ce que** les deux voiles ou pans de tissu (1) et(1') sont de dimension identique et sont cousus entre eux de manière décalée selon des lignes (2,3), qui laissent déborder des rabats non cousus (4) et(5), tandis que les largeurs des rabats respectivement (4) et (5) sont identiques ou différentes.

6. Article de literie selon la revendication 5, **caractérisé en ce que** l'un ou les deux des rabats (4,5) susdits présentent eux-mêmes un tissu et/ou un décor différents de ceux des panneaux principaux (1) et/ou (1').

7. Article de literie selon l'une quelconque des revendications 1 à 6, **caractérisé en ce qu'**au moins l'une des extrémités (9,10) des tissus respectivement (1) et (1') peut être rabattue pour former des replis (11,12) à l'intérieur de la housse, avant couture des tissus (1,1') selon les lignes (2) et/ou (3).

8. Article de literie selon l'une quelconque des revendications 1 à 7, **caractérisé en ce qu'**au moins l'un des rabats (5,6), de préférence le rabat (5) de la tête de lit pour une housse de couette, peut être fixé au voile de tissu opposé de la housse par des moyens de fermeture temporaire (13,13') appropriés, placés de préférence respectivement au voisinage des extrémités du dit rabat et en un endroit correspondant approprié du voile de tissu (1) ou (1').

9. Article de literie selon la revendication 8, **caractérisé en ce que** lesdits moyens de fixation temporaire sont choisis parmi des boutons-pression, des bandes agrippantes et des liens à nouer.

10. Article de literie selon l'une quelconque des revendications 1 à 9, **caractérisé en ce que** la housse et le garnissage ou couette sont munis de moyens d'attache complémentaires (14,14'), tels que boutons-pression, bandes agrippantes ou liens à nouer, dont l'un des éléments est fixé sur la housse et l'autre sur le garnissage ou couette.

11. Article de literie selon l'une quelconque des revendications 1 à 10, **caractérisé en ce qu'**il comporte en outre des moyens de fixation supplémentaires, placés à l'intérieur de la housse en des positions éloignées des bords, avantageusement à 30, 35 ou de préférence 40 cm de ceux-ci, pour permettre, en coopération avec des moyens de fixation complémentaires prévus sur le garnissage ou couette, de stabiliser dans ladite housse la ou les couettes de dimensions différentes de celles de la housse.

12. Utilisation de l'article de literie selon l'une quelconque des revendications 1 à 11 pour le groupage de plusieurs garnissages de tailles et/ou de natures différentes.
